# EUROPÄISCHE PATENTSCHRIFT

(11) **EP 0 686 824 B1**
(45) Veröffentlichungstag und Bekanntmachung des Hinweises auf die Patenterteilung: **08.07.1998**
(21) Anmeldenummer: 95106300.7
(22) Anmeldetag: 27.04.1995
(51) Int. Cl.: F42B 10/66

(54) **Schuberzeugungsvorrichtung**
Thrust generating device
Générateur de poussée

(30) Priorität: 30.04.1994 DE 4415259
(43) Veröffentlichungstag der Anmeldung: 13.12.1995
(73) Patentinhaber: Daimler-Benz Aerospace Aktiengesellschaft, 81663 München (DE)
(72) Erfinder: Müller, Wolfgang, Ing., D-74219 Möckmühl (DE); Munding, German, Dipl. Ing., D-74177 Bad Friedrichshall (DE)

(56) Entgegenhaltungen:
- EP-A- 0 060 726
- DE-A- 2 057 326
- DE-A- 3 521 204
- DE-A- 3 531 686
- GB-A- 2 221 435

## Beschreibung

Die Erfindung betrifft eine Schuberzeugungsvorrichtung, insbesondere eine Querschubsteuervorrichtung für waffentragende Flugkörper und Raketen, gemäß dem Oberbegriff des Patentanspruches 1.

Solche und vergleichbare Schuberzeugungsvorrichtungen sind in einer Vielzahl aus der Patentliteratur bekannt.

Aus der DE-PS 20 57 326 ist eine Triebwerksanordnung mit mindestens einem Längsschubtriebwerk, d.h. einem Haupttriebwerk, und mehreren Querschubtriebwerken bekannt, wobei alle Triebwerke als Flüssigkeitstriebwerke ausgeführt sind, und getrennte Tanks für Brennstoff und Oxidator vorhanden sind. Die Treibstoffversorgung aller Triebwerke erfolgt durch ein gemeinsames Turbopumpensystem. Mit Hilfe entsprechender Ventile sind die Triebwerke einzeln und gemeinsam betreibbar. Die gewählte Treibstoffversorgung macht die Querschubtriebwerke konstruktiv und betriebstechnisch vom Haupttriebwerk abhängig, so daß die Querschubvorrichtung nicht als separate Einheit handhabbar, z.B. austauschbar, nachrüstbar oder anderweitig verwendbar, ist.

Den Vorteilen von Flüssigkeitstriebwerkssystemen, wie hoher spezifischer Impuls, lange bis extrem kurze Brenndauer, Mehrfachzündung etc., stehen gravierende Nachteile sicherheitstechnischer Art gegenüber. Flüssige Raketentreibstoffe können chemisch aggressiv, insbesondere korrosiv, umweltschädlich bis stark toxisch sein und temperaturabhängig hohe Eigendrücke bei ihrer Lagerung entwickeln. In jedem Fall sind sie feuer- und explosionsgefährlich, wobei hypergole Treibstoffkombinationen und katalytisch aktivierbare Einkomponententreibstoffe besonders kritisch sind.

Insbesondere im militärischen Bereich, wo mit jahrelanger Lagerung, rauher Handhabung und im Verteidigungsfall mit Beschuß, Brandeinwirkung etc. zu rechnen ist, haben diese Nachteile bislang den Einsatz von Flüssigraketentriebwerkssystemen in relevantem Umfang verhindert. Zu erwähnen bleibt noch, daß flüssige Raketentreibstoffe bei Undichtwerden ihrer Tanks durch Leckage, Beschuß etc. auslaufen und sehr schnell eine große flächige bzw. räumliche Erstreckung (Gasentwicklung) einnehmen können, was - in Verbindung mit der Brand- und Explosionsgefährlichkeit - insbesondere in Schiffen verheerende Folgen haben kann.

Deshalb sind für den Antrieb und die Querschubsteuerung von militärischen Flugkörpern, Raketen und Geschossen fast ausschließlich Feststoffraketentriebwerkssysteme vorgesehen trotz ihrer Nachteile, wie Einfachzündung, begrenzte Regel- bzw. Steuerbarkeit des Durchsatzes, Treibstoffablagerungen in Strömungskanälen, Ventilen etc., keine extrem kurze Brenndauer usw..

Beispiele für solche Querschubsteuervorrichtungen mit Feststofftreibsätzen sind u.a. in der DE-OS 35 31 686 und in der DE-OS 35 21 204 beschrieben.

Angesichts der bekannten Lösungen besteht die Aufgabe der Erfindung darin, eine Schuberzeugungsvorrichtung zu schaffen, welche die Vorteile von Flüssigraketentriebwerkssystemen aufweist und dabei so unproblematisch und sicher zu handhaben ist, wie entsprechende Feststofftriebwerkssysteme. Außerdem soll die Schuberzeugungsvorrichtung schnell und einfach ein- und ausbaubar sowie aktivierbar sein.

Diese Aufgabe wird - in Verbindung mit den gattungsbildenden Merkmalen - durch die im kennzeichnenden Teil des Hauptanspruches genannten Merkmale a) bis k) gelöst.

Somit handelt es sich bei der erfindungsgemäßen Schuberzeungsvorrichtung um ein modulares Flüssigraketentriebwerkssystem mit besonderen sicherheitstechnischen Merkmalen, durch welche der bevorzugte Einsatz im militärischen Bereich praktisch erst möglich wird. Die Merkmale d) bis k) bilden speziell den sicherheitsrelevanten Teil der vorgeschlagenen Lösung.

Neben ihrem Haupteinsatzgebiet kann die erfindungsgemäße Schuberzeugungsvorrichtung auch als Notaggregat in verschiedenartigen Fluggeräten als zeitweiser Ersatz für ausgefallene Ruderflächen, Steuerrotoren etc. vorgesehen werden, z.B. als Heckrotorersatz in Hubschraubern.

Die Unteransprüche 2 bis 8 enthalten bevorzugte Ausgestaltungen der Schuberzeugungsvorrichtung nach Anspruch 1.

Die Erfindung wird anschließend anhand der Zeichnung noch näher erläutert. Diese zeigt in stark vereinfachter, teilweise schematischer Darstellung einen Längsmittelschnitt durch eine Schuberzeugungsvorrichtung.

Die Schuberzeugungsvorrichtung 1 ist als geschlossene, modulare Einheit ausgeführt und als Querschubsteuervorrichtung für einen Flugkörper oder eine Rakete vorgesehen, welche inbesondere in der Startphase und in der Endanflugsphase ihres Trägers dessen Manövrierfähigkeit wesentlich verbessert. Der Hauptantrieb des Trägers, d.h. dessen Längsschubvorrichtung, ist von der Schuberzeugungsvorrichtung 1 unabhängig und kann beispielsweise als Flüssigraketentriebwerk, Feststoffraketentriebwerk, Raketenstaustrahltriebwerk mit flüssigem bzw. festem Treibstoff oder Turboluftstrahltriebwerk ausgeführt sein. Es sind auch Träger ohne eigenen Hauptantrieb verwendbar, wie z.B. endphasengelenkte Geschosse, welche aus Rohrwaffen abgefeuert werden.

In der Figur verläuft die vorgesehene Flug- und somit Längsrichtung der Schuberzeugungsvorrichtung 1 vertikal, die durch die Triebwerksanordnung definierte Querschubebene horizontal, wobei die Trägerspitze beispielsweise oberhalb, der Hauptteil des Trägers mit Antrieb entsprechend unterhalb des dargestellten Moduls angeordnet wäre. Die Schuberzeugungsvorrichtung 1 hat eine kreiszylindrische Form mit im wesentlichen ebenen, der Befestigung dienenden Stirnplatten 28 und 29, in deren Bereich auch die Anschlüsse für die externe Energieversorgung, Datenübertragung etc. angeordnet sind (nicht dargestellt). Die geschlossene, metallische Außenhülle 8 läßt nur im Bereich der Triebwerksdüsen 15, 16 der Raketentriebwerke 2, 3 entsprechende Öffnungen frei. Vorzugsweise sind vier, in einer Ebene um jeweils 90° versetzte Triebwerke vorhanden, so daß eine gezielte Steuerung um die Nick- und die Gierachse des Trägers möglich wird. Die Schubrichtungen der beiden nicht dargestellten Triebwerke verlaufen somit senkrecht zur Zeichenebene nach unten und oben. Alle Triebwerke sind innerhalb eines als Doppelmembran ausgeführten, zentralen Schotts 10 angeordnet und an einem blockartigen Treibstoffverteiler 11 befestigt. Das Schott 10 teilt das von der Außenhülle 8 umgrenzte Volumen in eine obere Kammer 12 und eine untere Kammer 13 auf, welche hermetisch voneinander getrennt sind. Der Tank 4 mit dem Oxidator 6, beispielsweise N₂O₄ (Distickstofftetroxid), befindet sich in der oberen Kammer 12, der Tank 5 mit dem Brennstoff, beispielsweise UDMH (unsymmetrisches Dimethylhydrazin), in der unteren Kammer 13, so daß die ggf. hypergol reagierenden Treibstoffkomponenten ebenfalls hermetisch voneinander getrennt sind. Das stabile Schott 10 mit seinen massiven "Innereien" wird mit hoher Wahrscheinlichkeit auch bei Beschuß nicht undicht. Die Leerräume in den Kammern 12 und 13 sind mit einer Saugmittelfüllung 14 versehen, welche im Leckage- bzw. Beschußfall aus dem jeweiligen Tank austretenden Treibstoff aufnimmt und bindet. Zusätzlich ist die Außenhülle 8 auf ihrer Innenseite mit einer sogenannten "selbstheilenden" Folie 9 belegt, welche z.B. durch Projektile erzeugte, lochartige Beschädigungen bis zu einem gewissen Grade von selbst verschließt und somit das Austreten des ggf. Treibstoff enthaltenden, granulatförmigen Saugmittels aus der beschädigten Außenhülle 8 verhindert. Solche Folien sind beispielsweise von Kampfflugzeugtanks her bekannt. Die Tanks 4, 5 sind aus Gründen der Sicherheit und Einsatzbereitschaft im Lagerzustand der Schuberzeugungsvorrichtung 1 zwar gefüllt, aber drucklos, abgesehen vom temperaturabhängigen Eigendruck der Treibstoffe. Die Dichtheit der Füllanschlüsse 24 und 25 ist durch Kaltverschweißen nach dem Befüllvorgang gewährleistet. Austrittsseitig stellen eingeschweißte Berstscheiben 26, 27 die Dichheit der Tanks 4, 5 sicher. Die Druckbeaufschlagung der Treibstoffe 6, 7 zum Zweck ihrer Ausförderung aus den Tanks 4, 5 erfolgt erst im Einsatzfall über eine gemeinsame Bedrückungsleitung 19, welche durch das Schott 10 hindurchführt. Elastisch/plastisch verformbare, metallische Membranen 22, 23 in den Tanks 4, 5 trennen den jeweiligen Treibstoff vom Bedrückungsgas. Das Bedrückungsgas wird von einem Gasgenerator 17 mit kürzerer Brenndauer und einem Gasgenerator 18 mit längerer Brenndauer erzeugt, wobei der Gasgenerator 17 für den Betrieb in der Startphase des Trägers, der Gasgenerator 18 für den Betrieb in der Endphase der Flugmission des Trägers (Zielanflug) vorgesehen ist. Mittels des Rückschlagventils 20 wird ein ungewolltes Zünden des Gasgenerators 18 durch die Treibgase des Gasgenerators 17 verhindert. Gegebenenfalls auftretende, unerwünscht hohe Druckspitzen im Bedrückungssystem werden durch das Überdruckventil 21 verhindert. Der erste Druckimpuls des Gasgenerators 17 zerstört die tankauslaßseitigen Berstscheiben 26 und 27, so daß die Treibstoffe zu den Treibstoffventilen, hier 30 bis 33, und damit letztlich zu den Raketentriebwerken, hier 2 und 3, strömen können. Die Treibstoffleitung 34 und die Treibstoffventile 30 und 32 sind für den Oxidator 6, die Treibstoffleitung 35 und die Treibstoffventile 31 und 33 für den Brennstoff 7 vorgesehen. Die Anordnung der Strömungskanäle und Funktionselemente in dem blockartigen, massiven Treibstoffverteiler 11 bietet ein Höchstmaß an Sicherheit gegen Undichtheit, Beschädigung usw.. In diesem Zusammenhang sei erwähnt, daß die Tanks 4, 5 mittels montagefreundlicher und zuverlässiger V-Band-Anschlüsse an dem Treibstoffverteiler 11 befestigt sind, wobei zu den Stirnplatten 28, 29 hin zusätzliche, radial wirkende Stützlager (Loslager) vorhanden sind.

Die Treibstoffventile werden durch den Druck einer der beiden Treibstoffkomponenten gestellt, wobei elektrische Servomotoren (nicht dargestellt) den Stellvorgang steuern. Die Stellfunktion führt zu geringfügigen Treibstoffverlusten, welche tolerierbar sind.

Für den Fall, daß unzulässig hohe Außentemperaturen auf die Schuberzeugungsvorrichtung 1 einwirken, ist eine elektrische Sicherheitseinrichtung (nicht dargestellt) vorgesehen, welche über Temperatursensoren an den Tanks 4, 5 aktiviert wird und unter Benutzung des vorhandenen Bedrückungs- und Treibstoffsystems ein impulsfreies Abblasen der Treibstoffe durch mindestens ein Triebwerkspaar mit sich kompensierenden Schubkomponenten bewirkt. Dadurch kann eine Explosion der betankten Schuberzeugungsvorrichtung 1 im Brandfall vermieden werden. Vorzugsweise wird die Stromversorgung der Sicherheitseinrichtung dabei erst durch das Überschreiten einer Temperaturgrenze initiiert, z.B. durch das Einfüllen des Elektrolyten in eine Batterie.

Im Hinblick auf einen möglichen Einsatz unter den Bedingungen eines atomaren Angriffs sollen alle Funktionselemente der Schuberzeugungsvorrichtung 1 unempfindlich gegenüber Gammastrahlen ausgeführt sein.

## Patentansprüche

1. Schuberzeugungsvorrichtung, insbesondere Querschubsteuervorrichtung für waffentragende Flugkörper und Raketen, mit Raketentriebwerken, welche paarweise mit zumindest annähernd gleichen Schubkräften bei entgegengesetzter oder etwa entgegengesetzter Schubrichtung angeordnet, für Mehrfachzündung mit jeweils kurzer Brenndauer vorgesehen sowie einzeln und gruppenweise aktivierbar sind, und mit einer im Bereich der Raketentriebwerke gespeicherten, für die Missionsdauer ausreichenden Treibstoffmenge, **dadurch gekennzeichnet,** daß
a) die Schuberzeugungsvorrichtung (1) als geschlossene, korrosionsbeständige, über viele Jahre lagerfähige, schnell ein- und ausbaubare sowie jederzeit über vorhandene Anschlüsse von außen aktivierbare und betreibbare, modulare Einheit ausgeführt ist,
b) die Raketentriebwerke (2, 3) als Flüssigraketentriebwerke mit separater Brennstoff- und Oxidatorversorgung ausgeführt sind,
c) jeweils mindestens ein Tank (5) für den Brennstoff (7) und mindestens ein Tank (4) für den Oxidator (6) vorhanden ist,
d) die Tanks (4, 5) in gefülltem Zustand installiert sind und sich vor Aktivierung der Schuberzeugungsvorrichtung (1) in, mit Ausnahme des Treibstoffeigendruckes, drucklosem Zustand befinden,
e) ein die Raketentriebwerke (2, 3) mit den Tanks (4, 5) verbindender Treibstoffverteiler (11) in Blockbauweise ausgeführt und mit den Triebwerken in ein zentrales Schott (10) integriert ist,
f) die Schuberzeugungsvorrichtung (1), mit Ausnahme der nach außen offenen Triebwerksdüsen (15, 16), vollständig von einer gasdichten, druckfesten Außenhülle (8) umschlossen ist, und deren Innenvolumen durch das Schott (10) in zwei getrennte Kammern (12, 13) aufgeteilt ist,
g) die Außenhülle (8) auf ihrer Innenseite mit einer "selbstheilenden" Folie (9) ausgekleidet ist,
h) der mindestens eine Tank (5) für den Brennstoff (7) in der Kammer (13) auf einer Seite des Schotts (10), der mindestens eine Tank (4) für den Oxidator (6) in der Kammer (12) auf der anderen Seite des Schotts (10) angeordnet ist, und beide Tanks (4, 5) direkt oder indirekt an dem zentralen Schott (10) besfestigt sind,
i) die Leerräume in den beiden Kammern (12, 13) beiderseits des Schotts (10) mit einer Saugmittelfüllung (14) versehen sind, und
k) eine temperaturgesteuerte Sicherheitseinrichtung vorhanden ist, welche ein impulsfreies Abblasen der Treibstoffe (6, 7) durch ein oder mehrere Triebwerkspaare (2, 3) auslöst.

2. Schuberzeugungsvorrichtung nach Anspruch 1, **dadurch gekennzeichnet,** daß die Außenhülle (8) als metallischer, hohlzylindrischer Körper mit weitgehend ebenen, rotationssymmetrischen, der Befestigung dienenden Stirnplatten (28, 29) ausgeführt ist und zugleich als Faraday-Käfig dient, daß vier Raketentriebwerke jeweils um 90° winkelversetzt, radial orientiert in einer Ebene etwa in der Mitte des hohlzylindrischen Körpers angeordnet sind, daß das zentrale Schott (10) als Membrandoppelplatte ausgeführt ist, und daß jeweils nur ein Tank (5) für den Brennstoff (7) und ein Tank (4) für den Oxidator (6) vorhanden ist, welche durch das Schott (10) voneinander getrennt sind.

3. Schuberzeugungsvorrichtung nach Anspruch 1 oder 2, **dadurch gekennzeichnet,** daß zwei Gasgeneratoren (17, 18) vorhanden sind, von denen jeder mit jedem Tank (4, 5) zu dessen Bedrückung verbindbar ist, daß einer (17) der Gasgeneratoren für die Startphase, der andere (18) für die Endphase der Flugmission vorgesehen ist, und daß der Gasgenerator (17) für die Startphase eine kürzere Brenndauer aufweist als der Gasgenerator (18) für die Endphase.

4. Schuberzeugungsvorrichtung nach Anspruch 3, **dadurch gekennzeichnet,** daß der Gasgenerator (18) für die Endphase der Flugmission von der Bedrückungsleitung (19) oder den Bedrückungsleitungen durch ein Rückschlagventil (20) getrennt ist, und daß in das Bedrückungssystem mindestens ein Überdruckventil (21) eingebaut ist.

5. Schuberzeugungsvorrichtung nach einem oder mehreren der Ansprüche 1 bis 4, **dadurch gekennzeichnet,** daß die Füllanschlüsse (24, 25) der gefüllten Tanks (4, 5) durch Kaltschweißen verschlossen sind, daß die Tanks (4, 5) zu den Treibstoffleitungen (34, 35) hin mit eingeschweißten Berstscheiben (26, 27) verschlossen sind, deren Berstdruck niedriger ist, als der Betriebsdruck der Gasgeneratoren (17, 18) für die Tankbedrückung, daß die flüssigen Treibstoffe (6, 7) in den Tanks (4, 5) mittels durch das gesamte Tankvolumen hindurch verformbare, metallische Membranen (22, 23) gegenüber dem Bedrückungsgas abgedichtet sind, und daß die Tanks (4, 5) mit V-Band-Anschlüssen (36, 37) am Treibstoffverteiler (11) befestigt sind.

6. Schuberzeugungsvorrichtung nach einem oder mehreren der Ansprüche 1 bis 5, **dadurch gekennzeichnet,** daß die temperaturgesteuerte Sicherheitseinrichtung zum Abblasen der Treibstoffe (6, 7) als sich automatisch selbst aktivierende Einrichtung ausgeführt und elektrisch an mindestens eine Batterie angeschlossen ist, welche erst nach dem einmaligen Überschreiten einer vorgegebenen, kritischen Temperatur von ca. 120° C elektrische Energie liefert, daß Temperatursensoren der Sicherheitseinrichtung an den beiden Tanks (4, 5) angebracht sind, und daß die Sicherheitseinrichtung mit den beiden Gasgeneratoren (17, 18) und mit den Treibstoffventilen (30 bis 33) von mindestens zwei einander gegenüberliegenden Raketentriebwerken (2, 3) funktional zu deren Aktivierung gekoppelt ist.

7. Schuberzeugungsvorrichtung nach einem oder mehreren der Ansprüche 1 bis 6, **dadurch gekennzeichnet,** daß die Treibstoffventile (30 bis 33) mit elektrischen Servomotoren gekoppelt sind und wahlweise durch eine der Treibstoffkomponenten (6 oder 7) gestellt werden.

8. Schuberzeugungsvorrichtung nach einem oder mehreren der Ansprüche 1 bis 7, **dadurch gekennzeichnet,** daß ihre Funktionselemente unempfindlich gegenüber Gammastrahlen ausgeführt sind.

## Claims

1. Thrust generating device, more particularly a transverse thrust control device for weapon-carrying missiles and rockets, having rocket propulsion units which are disposed in pairs with at least approximately the same thrust forces operating in opposite or more or less opposite thrust directions, and which are provided for multiple ignition with a short burn-up time in each case and are adapted to be activated individually and in groups, and having a sufficient quantity of fuel for the duration of the mission, stored in the vicinity of the rocket propulsion units, **characterised in that**
a) the thrust generating device (1) is in the form of a closed, corrosion-proof, modular unit which can be stored for many years, can be quickly installed and removed and can be externally activated and operated at any time using existing connections,
b) the rocket propulsion units (2, 3) are in the form of liquid-fuelled rocket propulsion units with a separate fuel and oxidiser supply,
c) in each case there is at least one tank (5) for the fuel (7) and at least one tank (4) for the oxidant (6),
d) the tanks (4, 5) are installed in a full condition and, with the exception of the fuel's inherent pressure, are in a non-pressurised condition prior to activation of the thrust generating device (1),
e) a fuel distributor (11) which connects the rocket propulsion units (2, 3) to the tanks (4, 5) is in the form of a block construction and is integrated with the propulsion units into a central bulkhead (10),
f) with the exception of the propulsion jets (15, 16) which are open to the outside, the thrust generating device (1) is completely enclosed by a gas-tight, pressure-tight outer casing (8), and the bulkhead (10) divides the internal volume thereof into two separate chambers (12, 13),
g) the inside face of the outer casing (8) is lined with a "self-restoring" foil (9),
h) the at least one tank (5) for the fuel (7) is disposed in the chamber (13) on one side of the bulkhead (10), the at least one tank (4) for the oxidiser (6) is disposed in the chamber (12) on the other side of the bulkhead (10), and both tanks (4, 5) are fastened directly or indirectly to the central bulkhead (10),
i) the voids in the two chambers (12, 13) on either side of the bulkhead (10) are provided with a suction medium charge (14), and
k) there is a temperature-controlled safety device which initiates pulse-free blowing-off of the fuels (6, 7) through one or more pairs of propulsion units (2, 3).

2. Thrust generating device according to claim 1, **characterised in that** the outer casing (8) is in the form of a metal, hollow cylindrical body which has largely plane, rotationally symmetrical end plates (28, 29) used to fasten it, and which at the same time serves as a Faraday cage, that four rocket propulsion units, respectively offset by an angle of 90°, are radially orientated in a plane more or less in the middle of the hollow cylindrical body, that the central bulkhead (10) is in the form of a double diaphragm plate, and that in each case there is only one tank (5) for the fuel (7) and one tank (4) for the oxidiser (6), which are separated from one another by the bulkhead (10).

3. Thrust generating device according to claim 1 or 2, **characterised in that** there are two gas generators (17, 18), each of which is adapted to be connected to each tank (4, 5) in order to pressurise it, that one (17) of the gas generators is provided for the launch phase and the other (18) for the final phase of the air mission, and that the gas generator (17) for the launch phase has a shorter burn-up time than the gas generator (18) for the final phase.

4. Thrust generating device according to claim 3, **characterised in that** the gas generator (18) for the final phase of the air mission is separated from the pressurisation line (19) or pressurisation lines by a return valve (20), and that at least one pressure relief valve (21) is fitted in the pressurisation system.

5. Thrust generating device according to one or more of claims 1 to 4, **characterised in that** the filler connections (24, 25) of the filled tanks (4, 5) are sealed by cold welding them, that the tanks (4, 5) are shut off from the fuel lines (34, 35) by welded-in bursting disks (26, 27) the bursting pressure of which is lower than the operating pressure of the gas generators (17, 18) for pressurising the tanks, that the liquid fuels (6, 7) in the tanks (4, 5) are sealed off with respect to the pressurising gas by means of metal diaphragms (22, 23) adapted to be deformed throughout the entire tank volume, and that the tanks (4, 5) are fastened to the fuel distributor (11) with V-belt connections (36, 37).

6. Thrust generating device according to one or more of claims 1 to 5, **characterised in that** the temperature-controlled safety device for blowing-off the fuels (6, 7) is in the form of an automatically self-activating device and is electrically connected to at least one battery which only supplies electrical energy after a preset, critical temperature of approx. 120 °C has been exceeded once, that temperature sensors belonging to the safety device are mounted on the two tanks (4, 5), and that the safety device is linked to the two gas generators (17, 18) and to the fuel valves (30 to 33) of at least two mutually opposed rocket propulsion units (2, 3) in a manner functional to the activation thereof.

7. Thrust generating device according to one or more of claims 1 to 6, **characterised in that** the fuel valves (30 to 33) are linked to electric servomotors and are actuated as necessary by one of the fuel components (6 or 7).

8. Thrust generating device according to one or more of claims 1 to 7, **characterised in that** its functional elements are not sensitive to gamma radiation.

## Revendications

1. Dispositif générateur de poussée, notamment dispositif générateur de poussée transversale destiné à des missiles et à des fusées porteurs d'armes, avec des moteurs fusées qui sont disposés par paires, avec des poussées aux moins sensiblement égales, dans des directions de poussée opposées ou sensiblement opposées, sont prévus pour être allumés plusieurs fois avec une courte durée de combustion chaque fois et peuvent être activés isolément ou par groupes, et avec un volume de propergol suffisant pour la durée de la mission qui est stocké dans le voisinage des moteurs fusées, caractérisé par le fait
a) que le dispositif générateur de poussée (1) est réalisé sous la forme d'une unité modulaire fermée, résistante à la corrosion, qui peut être stockée pendant plusieurs années, peut être montée et démontée rapidement et peut être activée et commandée à tout instant de l'extérieur grâce à des connecteurs prévus à cet effet,
b) que les moteurs-fusées (2, 3) sont réalisés sous la forme de moteurs-fusées à propergol liquide avec des alimentations séparées pour le carburant et le comburant,
c) qu'il est prévu chaque fois au moins un réservoir (5) pour le carburant (7) et au moins un réservoir (4) pour le comburant (6),
d) que les réservoirs (4, 5) sont installés à l'état rempli et, avant l'activation du dispositif générateur de poussée (1), sont sans pression, à l'exception de la tension propre du propergol,
e) qu'un distributeur de propergol (11) reliant les réservoirs (4, 5) aux moteurs-fusées (2, 3) est réalisé sous la forme d'un bloc et est intégré avec les propulseurs dans une cloison étanche (10),
f) que le dispositif générateur de poussée (1), à l'exception des tuyères de moteurs (15, 16) ouvertes en direction de l'extérieur, est entièrement entouré d'une enveloppe extérieure (8) étanche au gaz, résistante à la pression, dont l'espace intérieur est séparé en deux chambres (12, 13) distinctes par la cloison étanche (10),
g) que l'enveloppe extérieure est habillée sur sa face intérieure d'un film "auto-réparateur" (9),
h) que le réservoir (5) au nombre d'au moins un pour le carburant (7) est disposé dans la chambre (13) d'un côté de la cloison étanche (10), le réservoir (4) au nombre d'au moins un pour le comburant (6) est disposé dans la chambre (12) de l'autre côté de la cloison étanche (10), et les deux réservoirs (4, 5) sont fixés de manière directe ou indirecte à la cloison étanche (10) centrale,
i) que les espaces libres dans les deux chambres (12, 13), des deux côtés de la cloison étanche (10), sont pourvus d'un remplissage de substance absorbante (14) et
j) qu'il est prévu un dispositif de sécurité commandé par la température qui déclenche l'éjection sans impulsions des propergols (6, 7) par une ou plusieurs paires de moteurs (2, 3).

2. Dispositif générateur de poussée selon la revendication 1, caractérisé par le fait que l'enveloppe extérieure (8) est réalisée sous la forme d'un corps métallique, cylindrique creux, avec des panneaux frontaux (28, 29) sensiblement plans, symétriques de rotation, servant à la fixation, et sert simultanément de cage de Faraday, par le fait que quatre moteurs-fusées sont disposés avec un décalage angulaire réciproque de 90° et une orientation radiale dans un plan sensiblement au milieu du corps cylindrique, par le fait que la cloison étanche (10) centrale est réalisée sous la forme d'une membrane double-plaque et par le fait qu'il est prévu seulement un réservoir (5) pour le carburant (7) et un réservoir (4) pour le comburant (6) qui sont séparés l'un de l'autre par la cloison étanche (10).

3. Dispositif générateur de poussée selon la revendication 1 ou 2, caractérisé par le fait qu'il est prévu deux générateurs de gaz (17, 18) qui peuvent être connectés chacun à chaque réservoir (4, 5) à des fins de pressurisation de celui-ci, par le fait que l'un (17) des générateurs de gaz est prévu pour la phase de lancement et l'autre (18) pour la phase terminale de la mission et par le fait que le générateur de gaz (17) pour la phase de lancement présente une durée de combustion plus courte que le générateur de gaz (18) pour la phase terminale.

4. Dispositif générateur de poussée selon la revendication 3, caractérisé par le fait que le générateur de gaz (18) pour la phase terminale de la mission est isolé vis-à-vis de la conduite de pressurisation (19) ou des conduites de pressurisation par une vanne anti-retour (20) et par le fait qu'au moins une soupape de décharge (21) est montée dans le circuit de pressurisation.

5. Dispositif générateur de poussée selon une ou plusieurs des revendications 1 à 4, caractérisé par le fait que les ouvertures de remplissage (24, 25) des réservoirs remplis (4, 5) sont obturées par soudage à froid, que les réservoirs (4, 5) sont fermés vis-à-vis des conduites de propergol (34, 35) par des opercules (26, 27) dont la pression d'éclatement est inférieure à la pression de service des générateurs de gaz (17, 18) assurant la pressurisation des réservoirs, par le fait que les propergols liquides (6, 7) sont isolés vis-à-vis du gaz de pressurisation par des membranes (22, 23) métalliques déformables sur l'ensemble du volume du réservoir et par le fait que les réservoirs (4, 5) sont fixés au distributeur de propergol (11) par des colliers de raccordement en V (36, 37).

6. Dispositif générateur de poussée selon une ou plusieurs des revendications 1 à 5, caractérisé par le fait que le dispositif de sécurité à commande par la température pour l'éjection des propergols (6, 7) est réalisé sous forme de dispositif à auto-déclenchement et est connecté électriquement à au moins une batterie qui ne délivre de l'énergie que lorsque la température dépasse de manière exceptionnelle une valeur critique, prédéterminée, de 120 °C environ, par le fait que des détecteurs de température du dispositif de sécurité sont montés sur les deux réservoirs (4, 5) et par le fait que le dispositif de sécurité est couplé sur le plan fonctionnel aux deux générateurs de gaz (17, 18) et aux vannes de propergol (30 à 33) d'au moins deux moteurs-fusées (2, 3) en vis-à-vis, aux fins d'activer ceux-ci.

7. Dispositif générateur de poussée selon une ou plusieurs des revendications 1 à 6, caractérisé par le fait que les vannes à propergol (30 à 33) sont couplées à des servo-moteurs électriques et sont réglées de manière sélectives par un des composants de propergol (6 ou 7).

8. Dispositif générateur de poussée selon une ou plusieurs des revendications 1 à 7, caractérisé par le fait que les éléments fonctionnels sont insensibles au rayonnement gamma.
